# EUROPÄISCHE PATENTANMELDUNG

(11) **EP 4 474 120 A1**
(43) Veröffentlichungstag der Anmeldung: **11.12.2024**
(21) Anmeldenummer: 24180352.7
(22) Anmeldetag: 06.06.2024
(51) Int. Cl.: B28B 3/02, B28B 7/00, B30B 11/00, B30B 11/04, B28B 3/00, B30B 5/02

(54) **PRESSWERKZEUG ZUM ISOSTATISCHEN PRESSEN**

(30) Priorität: 09.06.2023 DE 102023115114
(71) Anmelder: Dorst Technologies GmbH & Co. KG, 82431 Kochel am See (DE)
(72) Erfinder: Fichtl, Michael, 83674 Gaißach (DE)
(74) Vertreter: Meissner Bolte Partnerschaft mbB

(57) **Zusammenfassung**

Presswerkzeug zum isostatischen Pressen von Gegenständen aus, insbesondere keramischen, Granulat, umfassend: ein erstes Werkzeugteil (11) und ein zweites Werkzeugteil (12), wobei an dem ersten Werkzeugteil (11) eine elastische Membran (13) angeordnet oder befestigt oder eingelegt ist, die einen Flanschabschnitt (17) mit einer Flanschoberfläche (16) aufweist, die zumindest bei einem Pressvorgang in Presskontakt mit einem dem zweiten Werkzeugteil (12) zugeordneten Gegendruckabschnitt (14) kommt, wobei die Flanschoberfläche (16) und eine zumindest beim Pressvorgang mit der Flanschoberfläche (16) in Kontakt stehende Gegendruckoberfläche (15) des Gegendruckabschnittes (14) zumindest beim Pressvorgang über einen Formschluss miteinander verbunden sind, wobei der Gegendruckabschnitt (14) von dem Flanschabschnitt (17) entfernbar ist.

## Beschreibung

Die Erfindung betrifft ein Presswerkzeug zum isostatischen Pressen sowie ein Pressverfahren.

DE 10 2013 103 266 A1 beschreibt ein Verfahren zum isostatischen Pressen von Gegenständen aus keramischem Granulat, bei dem ein zwischen einem Unterstempel und einem Oberstempel eines Presswerkzeugs gebildeter Füllraum mit Granulat gefüllt wird und das Granulat mithilfe einer an dem Unterstempel und/oder dem Oberstempel angeordneten, mit einem Pressdruck beaufschlagten elastischen Membran derart verdichtet wird, dass es einen gepressten Gegenstand bildet. Entsprechend kann grundsätzlich auch der Gegenstand der vorliegenden Erfindung funktionieren. Bei diesem und vergleichbaren Verfahren bzw. Vorrichtungen zum isostatischen Pressen wird die Präzision und Zuverlässigkeit des Pressvorgangs als verbesserungswürdig angesehen.

Es ist Aufgabe der Erfindung, ein Presswerkzeug bzw. ein entsprechendes Pressverfahren zum isostatischen Pressen vorzuschlagen, wobei ein möglichst präziser und zuverlässiger Pressvorgang erreicht werden soll.

Diese Aufgabe wird insbesondere durch die Merkmale des Anspruchs 1 gelöst.

Insbesondere wird die Aufgabe gelöst durch ein Presswerkzeug zum isostatischen Pressen von Gegenständen aus, insbesondere keramischem, Granulat, umfassend: ein erstes Werkzeugteil (z. B. Unterstempel) und ein zweites Werkzeugteil (z. B. Oberstempel), wobei an dem ersten Werkzeugteil eine elastische Membran angeordnet und/oder befestigt und/oder eingelegt ist, die einen Flanschabschnitt mit einer Flanschoberfläche aufweist, die (insbesondere zumindest bei einem Pressvorgang) in Kontakt, insbesondere Presskontakt, mit einem dem zweiten Werkzeugteil zugeordneten Gegendruckabschnitt kommt, wobei die Flanschoberfläche und eine (insbesondere zumindest beim Pressvorgang) mit der Flanschoberfläche in Kontakt stehende Gegendruckoberfläche des Gegendruckabschnittes (insbesondere zumindest beim Pressvorgang) über einen Formschluss miteinander verbunden sind, wobei der Gegendruckabschnitt von dem Flanschabschnitt vorzugsweise entfernbar ist.

Alternativ kann die elastische Membran auch am zweiten Werkzeugteil angeordnet und/oder befestigt und/oder eingelegt sein kann. Ebenso kann sowohl am ersten sowie am zweiten Werkzeugteil eine elastische Membran angeordnet und/oder befestigt und/oder eingelegt sein.

Ein Gedanke der Erfindung liegt darin, die Membran und ein der Membran gegenüberliegendes Teil (zumindest) beim Pressvorgang formschlüssig gegeneinander festzulegen (bzw. zu verbinden). Durch einen solchen Formschluss kann die Membran insbesondere zentriert werden. Einem Verschieben und/oder Verdrehen im Füll- sowie im Pressvorgang kann entgegengewirkt werden. Vorzugsweise kann der Formschluss (also insbesondere der Gegendruckabschnitt in Verbindung mit der Membran bzw. deren Flanschabschnitt) als Dichtung wirken, was eine verbesserte Füllung des Presswerkzeuges ermöglicht, insbesondere, wenn mit Druckluft gefüllt und mit Vakuum (gleichzeitig) entlüftet wird. Dadurch kann (zumindest fast) kein Granulat mehr den Füllraum verlassen. Eine Verschmutzung an der Ober- und/oder Unterseite des Presswerkzeuges wird vermieden oder zumindest (deutlich) reduziert. Der Formschluss (insbesondere das Zusammenwirken zwischen den Strukturen des Gegendruckabschnittes und des Flanschabschnittes) kann in einem isostatischen Pressvorgang als zusätzliche Stütze und/oder Stabilisator (bei den auf die Membran einwirkenden isostatischen Presskräften) wirken. Die vorgegebene Geometrie eines Presslings (Grünlings) im oberen Bereich kann besser gehalten werden. Weiterhin kann insbesondere eine höhere Bauchigkeit, insbesondere in der Mitte des zu pressenden Gegenstandes, (Artikels) erreicht werden.

Das erste und das zweite Werkzeugteil können (beim Pressvorgang bzw. im geschlossenen Zustand des Presswerkzeugs) zwischen sich einen Füllraum bilden, in dem die Membran(en), wenn sie mit einem Pressdruck beaufschlagt wird/werden, das in den Füllraum gefüllte Granulat derart verdichtet/verdichten, dass es einen gepressten Gegenstand bildet. Insbesondere verdichtet/verdichten die Membran(en) das in den Füllraum zwischen den beiden Werkzeugteilen eingefüllte Granulat beim Anliegen des Pressdrucks in Richtung des anderen Werkzeugteils einseitig oder zweiseitig.

Konkret kann der Formschluss über eine mechanische Verriegelung und Zentrierung mittels einer Vertiefung in der (beweglichen) Membran auf der einen Seite des Werkzeuges und einer (stabilen) hervorstehenden Geometrie (Formschloss) auf der anderen Seite des Werkzeuges realisiert werden. Beim Schließen des Werkzeuges schließt bzw. verriegelt dieses Formschloss die beiden Werkzeugteile (Werkzeughälften) zueinander und kann so eine Membranbewegung der elastischen Membran während des Pressvorgangs reduzieren (wobei die Membran einseitig mit hydraulischem Druck beaufschlagt werden kann, um aus Granulat ein Rohteil (Grünling) zu pressen).

Unter dem Flanschabschnitt ist insbesondere ein Abschnitt der Membran zu verstehen, der zumindest im Wesentlichen umlaufend ausgebildet ist und/oder insbesondere nicht-parallel, vorzugsweise in einem Winkel von ≥ 30° oder ≥ 60° oder ≥ 80° oder (zumindest im Wesentlichen) 90°, zu einer Haupt-Schließrichtung verläuft. Unter einer Haupt-Schließrichtung ist insbesondere diejenige Richtung zu verstehen, in die das erste Werkzeugteil relativ zum zweiten Werkzeugteil beim Schließen des Presswerkzeuges bewegt wird. Die Haupt-Schließrichtung kann zumindest im Wesentlichen vertikal (von unten nach oben oder umgekehrt) oder horizontal (von links nach rechts oder umgekehrt) verlaufen. Alternativ oder zusätzlich kann der Flanschabschnitt im montierten bzw. aufgebauten Zustand des Presswerkzeuges im Fall einer vertikal verlaufenden Haupt-Schließrichtung in einem Winkel von ≤ 60° oder ≤ 30° oder ≤ 10° zur Horizontalen verlaufen, insbesondere zumindest im Wesentlichen horizontal ausgerichtet sein, oder im Fall einer horizontal verlaufenden Haupt-Schließrichtung in einem Winkel von ≤ 60° oder ≤ 30° oder ≤ 10° zur Vertikalen verlaufen, insbesondere zumindest im Wesentlichen vertikal ausgerichtet sein.

Vorzugsweise steht eine Oberseite des Flanschabschnittes (Flanschoberfläche) mit dem Gegendruckabschnitt (zumindest beim Pressvorgang) in Kontakt, und zwar vorzugsweise unmittelbar, insbesondere so dass zwischen Flanschoberfläche und Gegendruckabschnitt kein Füllraum verbleibt (was nicht zwingend ausschließen muss, dass prozessbedingt geringfügige Mengen an Granulat auch in diesen Bereich eindringen können).

Der Gegendruckabschnitt ist vorzugsweise umlaufend ausgebildet. Konkret kann der Gegendruckabschnitt so verlaufen, wie es im Zusammenhang mit dem Flanschabschnitt oben dargelegt wurde (alternativ oder zusätzlich zum entsprechenden Verlauf des Flanschabschnittes).

Der Gegendruckabschnitt verläuft vorzugsweise zumindest im Wesentlichen umlaufend und/oder nicht-parallel, vorzugsweise in einem Winkel von ≥ 30° oder ≥ 60° oder ≥ 80° oder (zumindest im Wesentlichen) 90°, zu der Haupt-Schließrichtung verläuft. Alternativ oder zusätzlich kann der Gegendruckabschnitt im montierten bzw. aufgebauten Zustand des Presswerkzeuges im Fall einer vertikal verlaufenden Haupt-Schließrichtung in einem Winkel von ≤ 60° oder ≤ 30° oder ≤ 10° zur Horizontalen verlaufen, insbesondere zumindest im Wesentlichen horizontal ausgerichtet sein, oder im Fall einer horizontal verlaufenden Haupt-Schließrichtung in einem Winkel von ≤ 60° oder ≤ 30° oder ≤ 10° zur Vertikalen verlaufen, insbesondere zumindest im Wesentlichen vertikal ausgerichtet sein.

Bei der mit der Flanschoberfläche in Kontakt stehenden Gegendruckoberfläche handelt es sich vorzugsweise um eine Seite des zweites Werkzeugteils, die während des Füll- und/oder Pressvorgangs (bei aufgebautem bzw. montiertem Presswerkzeug) in Richtung des ersten Werkzeugteils zeigt.

Der Formschluss verhindert insbesondere eine Bewegung des Flanschabschnittes der Membran (zumindest beim Pressvorgang) radial nach innen und/oder radial nach außen. In konkreten Ausführungsformen kann der Formschluss so ausgebildet sein, dass er eine Relativ-Bewegung zwischen Gegendruckoberfläche des Gegendruckabschnitts und Flanschoberfläche der Membran nicht blockiert.

Bei der Flanschoberfläche und/oder bei der Gegendruckoberfläche handelt es sich insbesondere um geschlossene Flächen oder Ringflächen (oder zumindest im Wesentlichen ringförmige Flächen). Der Flanschabschnitt bzw. die Flanschoberfläche schließen sich insbesondere an einem (insbesondere vom ersten Werkzeugteil weg zeigenden) Ende der Membran an bzw. befinden sich dort.

Der Gegendruckabschnitt ist von dem Flanschabschnitt (beispielsweise nach einem Pressvorgang) entfernbar (so dass ein Abstand zwischen Gegendruckabschnitt und Flanschabschnitt vorliegt).

In Ausführungsformen weist der Flanschabschnitt mindestens eine (insbesondere umlaufende) Nut und/oder mindestens einen (insbesondere umlaufenden) Vorsprung auf. Die (bzw. eine jeweilige) Nut des Flanschabschnittes kann mit einem (komplementären) Vorsprung des Gegendruckabschnitts in Eingriff bringbar sein bzw. (insbesondere bei einem Pressvorgang) in Eingriff stehen. Der (bzw. ein jeweiliger) Vorsprung des Flanschabschnittes kann mit einer (komplementären) Nut des Gegendruckabschnitts in Eingriff bringbar sein oder (insbesondere bei einem Pressvorgang) in Eingriff stehen.

In besonders bevorzugten Ausführungsformen weist der Flanschabschnitt eine (insbesondere genau eine), insbesondere umlaufende, Nut auf und der Gegendruckabschnitt einen (insbesondere genau einen), insbesondere umlaufenden, Vorsprung auf.

Die (jeweilige) Nut ist vorzugsweise im Querschnitt U- oder V-förmig ausgebildet. Alternativ oder zusätzlich ist der (jeweilige) Vorsprung im Querschnitt U- oder V-förmig ausgebildet, insbesondere komplementär zur Nut. Die (jeweilige) Nut und/oder der (jeweilige) Vorsprung können in ihrer Geometrie, insbesondere Form und Größe, am Umfang variieren oder abschnittsweise ganz entfallen.

Der Gegendruckabschnitt kann (zumindest teilweise, ggf. vollständig) durch ein vom zweiten Werkzeugteil separates (bzw. separierbares), insbesondere von dem zweiten Werkzeug entfernbares, geschlossenes bzw. (zumindest im Wesentlichen) ringförmiges Segment ausgebildet sein.

Weiterhin kann der Gegendruckabschnitt (zumindest teilweise, ggf. vollständig) durch das zweite Werkzeug ausgebildet sein, insbesondere als integraler Bestandteil desselben ausgebildet sein. In einer solchen Ausführungsform ist der Gegendruckabschnitt insbesondere nicht von dem zweiten Werkzeug (bzw. einem Hauptkörper des zweiten Werkzeuges) lösbar (zerstörungsfrei lösbar). Insbesondere kann der Gegendruckabschnitt bei einer derartigen Ausführungsform mit dem zweiten Werkzeug (zumindest abschnittsweise) stoffschlüssig verbunden sein und/oder (zumindest abschnittsweise) in das zweite Werkzeug monolithisch übergehen (so dass ein angrenzender Abschnitt eines Hauptkörpers des zweiten Werkzeugteils monolithisch mit dem Gegendruckabschnitt verbunden ist).

Der Gegendruckabschnitt (geschlossenes bzw. ringförmiges Segment) kann zumindest teilweise (ggf. vollständig) aus Metall, insbesondere Stahl, ausgebildet sein.

In bevorzugten Ausführungsformen bewirkt der Formschluss (zumindest während des Füll- und/oder Pressvorgangs) eine Abdichtung.

Der Formschluss kann in seiner Geometrie, insbesondere Form und Größe, am Umfang variieren oder abschnittsweise ganz entfallen.

Gemäß einem weiteren Aspekt der vorliegenden Offenbarung wird eine Verwendung eines Presswerkzeuges, wie oben und/oder nachfolgend beschrieben, zum isostatischen Pressen von Gegenständen aus, insbesondere keramischem, Granulat, vorgeschlagen.

Gemäß einem weiteren Aspekt der vorliegenden Offenbarung wird ein Pressverfahren zum isostatischen Pressen von Gegenständen aus, insbesondere keramischem, Granulat, vorgeschlagen, insbesondere unter Verwendung eines Presswerkzeuges, wie weiter oben und/oder nachfolgend beschrieben, wobei ein (das) Presswerkzeug mit einem ersten Werkzeugteil und einem zweiten Werkzeugteil bereitgestellt wird, wobei an dem ersten Werkzeugteil eine elastische Membran angeordnet und/oder befestigt und/oder eingelegt ist (bzw. wird), die einen Flanschabschnitt mit einer Flanschoberfläche aufweist, die bei einem Pressvorgang in Presskontakt mit einem dem zweiten Werkzeugteil zugeordneten Gegendruckabschnitt kommt, wobei die Flanschoberfläche und eine beim Pressvorgang mit der Flanschoberfläche in Kontakt stehende Gegendruckoberfläche des Gegendruckabschnittes beim Pressvorgang über einen Formschluss miteinander verbunden werden. Weitere bevorzugte Verfahrensmerkmale ergeben sich aus den obigen und/oder nachfolgenden Ausführungen zur Funktionalität des Presswerkzeuges, wobei eine jeweilige Funktion durch einen entsprechenden Verfahrensschritt durchgeführt werden kann.

Gemäß einem weiteren Aspekt der Erfindung wird eine Presse zum isostatischen Pressen von Gegenständen aus, insbesondere keramischem, Granulat, vorgeschlagen, umfassend ein Presswerkzeug, wie oben und/oder nachfolgend beschrieben, vorgeschlagen.

Weitere Ausführungsformen ergeben sich aus den Unteransprüchen.

Nachfolgend wird die Erfindung anhand eines Ausführungsbeispiels beschrieben, das anhand der beigefügten Figuren erläutert wird. Hierbei zeigen:
- Fig. 1: eine schematische Darstellung eines Presswerkzeuges; und
- Fig. 2: das Presswerkzeug gemäß Fig. 1 in einer abweichenden Stellung.

In der nachfolgenden Beschreibung werden für gleiche und gleichwirkende Teile dieselben Bezugsziffern verwendet.

Fig. 1 zeigt (schematisch, teils hochschematisch) ein Presswerkzeug zum isostatischen Pressen in geöffneter Stellung. Das Presswerkzeug weist ein erstes Werkzeugteil 11 sowie ein zweites Werkzeugteil 12 auf. An dem ersten Werkzeugteil 11 ist eine Membran 13 angeordnet oder eingelegt oder befestigt. Dem zweiten Werkzeugteil 12 ist ein Gegendruckabschnitt (geschlossenes oder ringförmiges Segment oder Metallring) 14 zugeordnet. Dieser kann beispielsweise fest (lösbar oder unlösbar) mit dem zweiten Werkzeugteil 12 verbunden sein.

Die einzelnen Werkzeugteile können auf Trägern angebracht sein (nicht in den Figuren gezeigt). Zum Betrieb können eine Einschießvorrichtung für das Granulat, Leitungen zum Befüllen des sich zwischen der Wand des ersten Werkzeugteils und der Membran (Pressmembran) ausbildenden Druckraums mit einem hydraulischen Fluid vorgesehen sein (nicht in den Figuren gezeigt).

Eine Gegendruckoberfläche 15 des Gegendruckabschnitts 14 ist (siehe Fig. 2) während des Pressvorgangs formschlüssig mit einer Flanschoberfläche 16 eines Flanschabschnittes 17 der Membran 13 verbunden. Konkret weist dazu die Gegendruckoberfläche 15 einen (umlaufenden) Vorsprung 18 und die Flanschoberfläche 16 eine (umlaufende) Nut (z.B. Ring-Nut) 19 auf.

In Fig. 2 ist das zweite Werkzeugteil 12 mit dem Gegendruckabschnitt (geschlossenes oder ringförmiges Segment oder Metallring) 14 und das erste Werkzeugteil 11 mit der (formgebenden) Membran 13 verbunden. Konkret werden durch Schließen des Presswerkzeuges Gegendruckabschnitt (geschlossenes ringförmiges Segment oder Metallring) 14 und Membran 13 (bzw. deren Flanschabschnitt 17) ineinandergeschoben, so dass sich eine (geschlossene) Form ergibt.

Die Figuren 1 und 2 zeigen jeweils ein Ausführungsbeispiel für ein erfindungsgemäßes Presswerkzeug in einer Einbaulage mit vertikaler Öffnungsrichtung der Werkzeugteile 11, 12. Konkret werden die jeweiligen Werkzeugteile 11, 12 (zumindest im Wesentlichen) vertikal (nach unten oder oben) relativ zueinander bewegt. Das erfindungsgemäße Presswerkzeug kann in einer alternativen Ausführungsform auch in einer Einbaulage mit horizontaler Öffnungsrichtung ausgestaltet sein. Man stelle sich dabei die Werkzeugteile 11, 12 gem. Fig. 1 und 2 jeweils um 90° (nach links oder rechts) gedreht vor. Konkret können die jeweiligen Werkzeugteile 11, 12 (zumindest im Wesentlichen) horizontal (nach links oder rechts) relativ zueinander bewegt werden.

An dieser Stelle sei darauf hingewiesen, dass alle oben beschriebene Teile bzw. Funktionen für sich alleine gesehen und in jeder Kombination, insbesondere die in den Zeichnungen dargestellten Details, als erfindungswesentlich beansprucht werden. Abänderungen hiervon sind dem Fachmann geläufig.

Weiterhin wird darauf hingewiesen, dass ein möglichst breiter Schutzumfang angestrebt wird. Insofern kann die in den Ansprüchen enthaltene Offenbarung auch durch Merkmale präzisiert werden, die mit weiteren Merkmalen beschrieben werden (auch ohne dass diese weiteren Merkmale zwingend aufgenommen werden sollen). Explizit wird darauf hingewiesen, dass runde Klammern und der Begriff "insbesondere" im jeweiligen Kontext die Optionalität von Merkmalen hervorheben soll (was nicht im Umkehrschluss bedeuten soll, dass ohne derartige Kenntlichmachung ein Merkmal als im entsprechenden Zusammenhang zwingend zu betrachten ist).

### Bezugszeichenliste

- 11: erstes Werkzeugteil
- 12: zweites Werkzeugteil
- 13: Membran
- 14: Gegendruckabschnitt
- 15: Gegendruckoberfläche
- 16: Flanschoberfläche
- 17: Flanschabschnitt
- 18: Vorsprung
- 19: Nut

## Patentansprüche

1. Presswerkzeug zum isostatischen Pressen von Gegenständen aus, insbesondere keramischen, Granulat, umfassend: ein erstes Werkzeugteil (11) und ein zweites Werkzeugteil (12), wobei an dem ersten Werkzeugteil (11) eine elastische Membran (13) angeordnet und/oder befestigt und/oder eingelegt ist, die einen Flanschabschnitt (17) mit einer Flanschoberfläche (16) aufweist, die zumindest bei einem Pressvorgang in Presskontakt mit einem dem zweiten Werkzeugteil (12) zugeordneten Gegendruckabschnitt (14) kommt, wobei die Flanschoberfläche (16) und eine zumindest beim Pressvorgang mit der Flanschoberfläche (16) in Kontakt stehende Gegendruckoberfläche (15) des Gegendruckabschnittes (14) zumindest beim Pressvorgang über einen Formschluss miteinander verbunden sind, wobei der Gegendruckabschnitt (14) von dem Flanschabschnitt (17) entfernbar ist.

2. Presswerkzeug Anspruch 1,
**dadurch gekennzeichnet, dass**
der Flanschabschnitt (17) mindestens eine, insbesondere umlaufende, Nut (19) und/oder mindestens einen, insbesondere umlaufenden, Vorsprung (18) aufweist, die/der mit einem komplementären Vorsprung (18) bzw. einer komplementären Nut (19) des Gegendruckabschnitts (14) in Eingriff bringbar ist/sind oder, insbesondere beim Pressvorgang, in Eingriff ist/sind.

3. Presswerkzeug nach einem der vorhergehenden Ansprüche,
**dadurch gekennzeichnet, dass**
der Gegendruckabschnitt (14) zumindest teilweise durch ein vom zweiten Werkzeugteil (12) separates, insbesondere von diesem entfernbares, geschlossenes bzw. ringförmiges Segment ausgebildet ist.

4. Presswerkzeug nach einem der vorhergehenden Ansprüche,
**dadurch gekennzeichnet, dass**
der Gegendruckabschnitt (14) zumindest teilweise durch das zweite Werkzeugteil (12) ausgebildet ist, insbesondere als integraler Bestandteil desselben.

5. Presswerkzeug nach einem der vorhergehenden Ansprüche,
**dadurch gekennzeichnet, dass**
der Gegendruckabschnitt (14) zumindest teilweise aus Metall, insbesondere Stahl, ausgebildet ist.

6. Presswerkzeug nach einem der vorhergehenden Ansprüche,
**dadurch gekennzeichnet, dass**
der Formschluss zumindest während des Füll- und/oder Pressvorgangs eine Abdichtung bewirkt.

7. Presswerkzeug nach einem der vorhergehenden Ansprüche,
**dadurch gekennzeichnet, dass**
der Formschluss in seiner Geometrie, insbesondere Form und Größe, am Umfang variiert oder abschnittsweise ganz entfällt.

8. Verwendung eines Presswerkzeuges nach einem der vorhergehenden Ansprüche zum isostatischen Pressen von Gegenständen aus, insbesondere keramischen, Granulat.

9. Pressverfahren zum isostatischen Pressen von Gegenständen aus, insbesondere keramischen, Granulat, insbesondere unter Verwendung eines Presswerkzeuges nach einem der vorhergehenden Ansprüche, wobei ein Presswerkzeug mit einem ersten Werkzeugteil (11) und einem zweiten Werkzeugteil (12) bereitgestellt wird, wobei an dem ersten Werkzeugteil (11) eine elastische Membran (13) angeordnet und/oder befestigt und/oder eingelegt ist, die einen Flanschabschnitt (17) mit einer Flanschoberfläche (16) aufweist, die bei einem Pressvorgang in Presskontakt mit einem dem zweiten Werkzeugteil (12) zugeordneten Gegendruckabschnitt (14) kommt, wobei die Flanschoberfläche (16) und eine beim Pressvorgang mit der Flanschoberfläche (16) in Kontakt stehende Gegendruckoberfläche (15) des Gegendruckabschnittes (14) beim Pressvorgang über einen Formschluss miteinander verbunden werden.

10. Presse zum isostatischen Pressen von Gegenständen aus, insbesondere keramischem, Granulat, umfassend ein Presswerkzeug nach einem der Ansprüche 1-7.
